# FASCICULE DE BREVET EUROPEEN

(11) **EP 4 123 391 B1**
(45) Date de publication et mention de la délivrance du brevet: **30.04.2025**
(21) Numéro de dépôt: 21187238.7
(22) Date de dépôt: 22.07.2021
(51) Int. Cl.: G04B 13/02, G04B 35/00

(54) **COMPOSANT HORLOGER A FIXER SUR UN ARBRE ET SON PROCÉDÉ D'ASSEMBLAGE**
UHRENKOMPONENTE ZUR BEFESTIGUNG AUF EINER WELLE UND VERFAHREN
TIMEPIECE COMPONENT TO BE ATTACHED TO A SHAFT AND ITS ASSEMBLY PROCESS

(43) Date de publication de la demande: 25.01.2023
(73) Titulaire: Dubois & Depraz S.A., 1345 Le Lieu (CH)
(72) Inventeur: BERTHOUD, Stéphane, 1347 Le Sentier (CH); GATINET, Julien, 25160 Malbuisson (FR)
(74) Mandataire: Micheli & Cie SA

(56) Documents cités:
- EP-A1- 2 743 782
- EP-A1- 2 977 829
- US-A1- 2012 186 054

## Description

La présente invention concerne un composant horloger choisi parmi une roue dentée, un disque d'affichage (ou disque indicateur) et une came, plus précisément la fixation d'un tel composant horloger sur un arbre. Elle concerne également un ensemble horloger comprenant un tel composant horloger fixé sur un arbre, un dispositif horloger comprenant un tel ensemble horloger et au moins un autre composant horloger et un procédé d'assemblage d'un tel composant horloger avec un arbre.

Les roues dentées ou les disques d'affichage sont généralement fixés sur leur arbre par chassage traditionnel, c'est-à-dire par une déformation plastique de leur ouverture. Alternativement, ils peuvent être fixés sur leur axe par collage, rivetage ou brasage. Ces types d'assemblages présentent l'inconvénient d'être irréversibles.

La demande de brevet européen EP 1 708 045 décrit une méthode alternative de fixation d'une roue d'horlogerie sur un axe utilisant un chassage de type élastique. La roue décrite dans cette demande de brevet présente un trou central circulaire dont la surface intérieure est bordée de bras élastiques ne subissant qu'une déformation élastique lors du chassage de l'axe dans le trou. Ce type de structure n'est pas pleinement satisfaisant car il ne permet d'obtenir qu'une faible tenue. Il est également connu des dispositifs permettant la fixation de composants horlogers entre eux, notamment une roue sur son axe, dans lesquels une pièce intermédiaire est utilisée à cet effet, comme dans le document EP2743782. D'autres documents tels que le EP2977829 divulguent des dispositifs de freinage d'une roue, la roue comprenant un bras élastique agencé pour coopérer avec des encoches de ladite roue permettant de régler un jeu nécessaire au freinage.

Un but de la présente invention est de proposer un composant horloger choisi parmi une roue dentée, un disque d'affichage et une came, destiné à être fixé sur un arbre de sorte à être solidaire en rotation et en translation de cet arbre pendant son fonctionnement dans une montre, ledit composant palliant au moins en partie les inconvénients précités.

A cet effet, la présente invention concerne un composant horloger choisi parmi une roue dentée, un disque d'affichage et une came comprenant un passage destiné à recevoir un arbre.

Selon l'invention, le composant horloger comprend un élément de retenue et un bras de verrouillage apte à se déplacer entre une position de repos et une position verrouillée dans laquelle il coopère avec ledit élément de retenue. Lors de son déplacement de sa position de repos vers sa position verrouillée, le bras de verrouillage est destiné à serrer l'arbre contre la paroi dudit passage de manière à le rendre solidaire dudit composant horloger et, une fois dans sa position verrouillée, à le maintenir dans cet état. Un tel bras de verrouillage permet d'obtenir une forte force de serrage et donc une bonne tenue tout en gardant la possibilité de désolidariser le composant horloger de l'arbre.

Le bras de verrouillage du composant selon l'invention est destiné à serrer l'arbre contre la paroi dudit passage soit directement en appuyant sur l'arbre, soit indirectement en appuyant sur la paroi du passage destiné à recevoir l'arbre.

Avantageusement, le passage est cylindrique. Il est typiquement central.

Selon un mode de réalisation particulier de l'invention, la paroi dudit passage est configurée pour se déformer élastiquement dans un plan perpendiculaire à l'axe du passage, et le bras de verrouillage est agencé pour que, lors de son déplacement de sa position de repos vers sa position verrouillée, il resserre ledit passage et, une fois dans sa position verrouillée, il le maintienne dans une configuration resserrée.

Lors de son passage de sa position de repos à sa position verrouillée, le bras de verrouillage appuie typiquement sur une partie, typiquement un renflement, de la surface extérieure de ladite paroi.

Alternativement, lors de son déplacement de sa position de repos vers sa position verrouillée, le bras de verrouillage est destiné à appuyer directement sur l'arbre pour le serrer contre ladite paroi.

Le bras de verrouillage selon l'invention est typiquement un bras élastique mais il peut également s'agir d'un bras rigide articulé, typiquement au moyen d'un pivot. Avantageusement, ce bras est arqué. Il s'étend typiquement de manière sensiblement concentrique à la surface intérieure du passage.

Dans le cadre de la présente invention, le terme « arbre » désigne soit un arbre proprement dit soit un canon. D'une manière générale ce terme désigne toute pièce ou partie cylindrique ou tronconique, pleine ou creuse, destinée à pivoter dans un mouvement horloger.

Le composant horloger selon l'invention est configuré de sorte que : selon les dimensions, typiquement le diamètre, de l'arbre auquel il est assemblé, l'insertion de l'arbre dans le passage :
- déforme élastiquement la paroi de ce passage de sorte qu'elle exerce une force de rappel élastique sur l'arbre assurant son maintien axial et en rotation avec une force de tenue en translation et un couple de tenue à la rotation relativement faibles ; ou
- ne déforme pas la paroi de ce passage.

L'homme du métier choisira évidemment l'arbre à assembler au composant selon l'invention avec des dimensions telles que le verrouillage du bras de verrouillage permettra de solidariser ledit composant et ledit arbre, à la fois en rotation et en translation pendant son fonctionnement dans une pièce d'horlogerie.

Le fait que, préalablement au verrouillage du bras, la force de serrage s'exerçant sur l'arbre soit faible ou nulle présente l'avantage d'autoriser le réglage de la position relative de l'arbre par rapport au composant horloger selon l'invention, angulairement et/ou axialement, typiquement pour leur indexation, avant de verrouiller leur position relative au moyen du bras de verrouillage. Avoir une force de serrage faible par rapport à une force nulle avant le verrouillage du bras de verrouillage permet un réglage plus précis. Cela permet en outre d'éviter le dérèglement de la position relative de l'arbre par rapport au composant horloger auquel on le fixe au moment du verrouillage du bras de verrouillage.

L'invention concerne également un ensemble horloger comprenant un tel composant horloger et un arbre traversant ledit passage cylindrique, ledit composant et ledit arbre étant solidaires l'un de l'autre à la fois axialement et en rotation. De préférence, l'arbre de l'ensemble selon l'invention est un canon d'une roue dentée ; son composant horloger est typiquement un disque d'affichage. Dans l'ensemble horloger selon l'invention, le bras de verrouillage est considéré en position verrouillée.

Un dispositif horloger selon l'invention comprend un tel ensemble horloger et au moins un autre composant horloger traversé par ledit arbre dans lequel le composant horloger dudit ensemble assure le maintien axial dudit au moins un autre composant horloger sur l'arbre.

Enfin, l'invention concerne un procédé d'assemblage d'un composant horloger selon l'invention avec un arbre caractérisé en ce qu'il comprend les étapes suivantes :
a. se munir d'un tel composant et d'un arbre ;
b. positionner l'arbre et ledit composant de sorte que l'arbre soit dans l'axe dudit passage;
c. déplacer l'un de l'arbre ou du composant le long dudit axe jusqu'à ce que l'arbre se trouve dans ledit passage ;
d. déplacer le bras de verrouillage du composant de sa position de repos vers sa position verrouillée.

Ce procédé comprend typiquement une étape supplémentaire c' entre les étapes c et d consistant à régler la position relative de l'arbre par rapport au composant par pivotement et/ou coulissage autour et/ou le long dudit l'axe.

L'invention concerne également une pièce d'horlogerie telle qu'une montre-bracelet ou une montre de poche comprenant un tel ensemble horloger.

D'autres caractéristiques et avantages de la présente invention apparaîtront à la lecture de la description détaillée suivante faite en référence aux dessins annexés dans lesquels :
- les figures 1a et 1b représentent en vue de dessus, un disque d'affichage selon un premier mode de réalisation de l'invention respectivement dans une position de repos et dans une position verrouillée ;
- les figures 2a et 2b représentent en vue de dessus, une partie d'un dispositif d'affichage de quantième comprenant notamment un premier disque d'affichage selon le premier mode de réalisation de l'invention, tel que celui illustré aux figures 1a et 1b, monté sur le canon d'un pignon ;
- les figures 3a et 3b sont des vues en coupe du dispositif illustré respectivement aux figures 2a et 2b, le long de l'axe I-I ;
- les figures 4a et 4b représentent en vue de dessus, une partie d'un dispositif d'affichage de quantième comprenant notamment un premier disque d'affichage selon un second mode de réalisation de l'invention monté sur le canon d'un pignon.

Les figures 1a et 1b illustrent un disque d'affichage 1 selon un premier mode de réalisation de l'invention. Il porte typiquement une graduation (non représentée) correspondant aux chiffres des dizaines d'un affichage de quantième et est destiné à être monté sur un arbre.

Le disque d'affichage 1 comprend un passage 2 central et cylindrique d'axe A, destiné à recevoir ledit arbre. La paroi 3 délimitant le passage cylindrique 2 est configurée pour pouvoir se déformer élastiquement dans un plan perpendiculaire à l'axe A en recevant l'arbre et pour pouvoir exercer ensuite une force de serrage élastique sur l'arbre. Cette déformation élastique s'effectue sur au moins une partie de la circonférence de ladite paroi 3.

Le disque d'affichage 1 comprend en outre un bras de verrouillage 4 et un élément de retenue 6. Le bras de verrouillage 4 est apte à se déplacer entre une première position appelée « position de repos », illustrée à la figure 1a, et une seconde position appelée « position verrouillée », illustrée à la figure 1b, dans laquelle un crochet 5 qu'il porte à son extrémité libre coopère avec l'élément de retenue 6.

Lors de son déplacement de sa position de repos vers sa position verrouillée le bras de verrouillage 4 resserre le passage cylindrique 2 par pression sur la surface extérieure de sa paroi 3, notamment sur un renflement 8 qu'elle comprend. Il tend à diminuer le diamètre du passage cylindrique 2.

La section de la surface intérieure du passage cylindrique 2 est en forme de C, elle comporte typiquement deux extrémités 3a et 3b destinées à se rapprocher l'une de l'autre lors du verrouillage du bras de verrouillage 4 pour resserrer le passage cylindrique 2. En référence à la figure 1a, lorsque le bras de verrouillage 4 est en position de repos, la paroi intérieure du passage cylindrique 2 définit un arc de cercle d'angle α d'environ 340°. La surface intérieure du passage cylindrique 2 peut être lisse comme représenté aux figures ou comprendre des creux ou bosses. Dans le cas illustré, dans lequel la surface intérieure du passage cylindrique 2 comprend un unique arc de cercle, l'angle α sur lequel s'étend cet arc de cercle est de typiquement supérieur à 270°, de préférence supérieur à 300°, de préférence encore supérieur à 330°.

Une fois dans sa position verrouillée, le bras de verrouillage 4 maintient le passage cylindrique 2 dans une configuration resserrée, comme illustré à la figure 1b.

Le bras de verrouillage 4 est un bras élastique. Alternativement, il pourrait être rigide et articulé, typiquement au moyen d'un pivot. Ce bras 4 est arqué et s'étend concentriquement à la surface intérieure du passage cylindrique 2.

Le bras de verrouillage 4 comprend, à proximité de son extrémité libre, un trou 7 destiné à recevoir un outil facilitant les manipulations de montage de l'horloger.

Les figures 2a à 3b illustrent une partie d'un dispositif d'affichage de quantième 100 comprenant un premier disque d'affichage tel que le disque d'affichage 1, un pignon denté 9 comprenant un canon 10 et une roue dentée 11 dont le canon 12 est solidaire en rotation d'un deuxième disque d'affichage 13. Le deuxième disque d'affichage 13 porte typiquement une graduation (non représentée) correspondant aux chiffres des unités d'un affichage de quantième. Le canon 12 comprend un perçage cylindrique traversant traversé par le canon 10 du pignon denté 9. Le canon 10 est destiné à pivoter à l'intérieur dudit perçage.

Dans les figures 2a et 3a, le bras de verrouillage 4 du premier disque d'affichage 1 est en position de repos.

Le montage du dispositif 100 se fait typiquement de la façon suivante : le deuxième disque d'affichage 13 est monté sur le canon 12 de la roue dentée 11 et rendu solidaire de ce dernier. Le canon 10 est ensuite inséré dans le perçage cylindrique traversant la roue dentée 11 puis le premier disque d'affichage 1 est monté sur le canon 10. Pour cela, son passage cylindrique 2 est aligné avec l'axe A du canon 10, puis il est déplacé le long de cet axe jusqu'à ce que le canon 10 traverse le passage cylindrique 2. La paroi 3 du passage cylindrique 2 se déforme élastiquement pour laisser passer le canon 10. Dans cette position, illustrée aux figures 2a et 3a, le disque d'affichage 1 et le canon 10 sont fixes l'un par rapport à l'autre. La force de rappel élastique exercée par la paroi 3 sur le canon 10 est cependant suffisamment faible pour que l'horloger puisse les désolidariser en vue de les positionner comme il le souhaite (indexation notamment). Une fois le positionnement réalisé, l'horloger introduit typiquement un outil dans le trou 7 afin de verrouiller le bras de verrouillage 4 en tirant le crochet 5 derrière l'élément de retenue 6. Le dispositif ainsi obtenu est illustré aux figures 2b et 3b. Dans ce dispositif, le premier disque d'affichage 1 et le pignon 9 forment un ensemble de deux pièces fixes l'une par rapport à l'autre axialement et en rotation et aptes à le rester lors de son utilisation dans un mécanisme horloger.

Le premier disque d'affichage 1 joue ici le rôle de maintien axial du disque d'affichage 13 et de la roue des unités 11.

Alternativement, le dispositif 100 pourrait comprendre un canon 10 dont le diamètre à insérer dans le passage cylindrique 2 serait légèrement plus faible de sorte que la paroi 3 ne subirait aucune déformation élastique lors de l'insertion du canon 10 dans le passage cylindrique 2. Le canon 10 y serait alors libre en rotation et en translation jusqu'à ce que le bras 4 soit amené en position de verrouillage.

Comme illustré aux figures 3a et 3b, le contour extérieur du canon 10 peut avantageusement comprendre un plan incliné 14 pour renforcer le maintien axial du premier disque d'affichage 1 sur le canon 10.

Dans l'exemple illustré, l'horloger qui souhaiterait désolidariser le disque d'affichage 1 du canon 10 n'aurait qu'à déverrouiller le bras de verrouillage 4 en séparant son crochet 5 de l'élément de retenue 6 puis à exercer une force le long de l'axe A sur le disque 1 ou sur le pignon 9 (ou son canon 10) pour sortir le canon 10 du passage cylindrique 2. Le passage cylindrique 2 reprendrait alors une configuration identique à celle précédent son assemblage avec le pignon 9. On dit que la fixation du disque 1 sur le canon 10 est réversible.

Les figures 4a et 4b illustrent une partie d'un dispositif d'affichage 200 comprenant un premier disque d'affichage 201 selon un second mode de réalisation de l'invention monté sur le canon 210 d'un pignon. Comme le disque d'affichage 1, le disque d'affichage 201 comprend un passage central destiné à recevoir le canon 210. Les organes ou parties d'organes portant les références 201, 203, 204, 205, 206, 207, 210 correspondent respectivement aux organes ou parties d'organes portant les références 1, 3, 4, 5, 6, 7, 10 du dispositif selon le premier mode de réalisation de l'invention.

Le disque d'affichage 201 diffère du disque d'affichage 1 selon le premier mode de réalisation de l'invention en ce que son bras de verrouillage 204 est destiné à agir directement sur l'arbre 210 lors du verrouillage. La surface intérieure de passage central comprend deux arcs de cercle dont l'un est porté par le bras de verrouillage 204. Le bras de verrouillage 204 comprend en effet une partie 204a destinée à venir en appui contre l'arbre 210 lors de son passage de sa position de repos à sa position verrouillée.

Un disque d'affichage (non illustré) selon un troisième mode de réalisation de l'invention, diffère du disque selon le deuxième mode de réalisation de l'invention en ce que la surface intérieure de son passage central est délimitée par au moins une première paroi, dont le contour intérieur rigide est fixe par rapport au corps du disque et destiné à être en contact avec l'arbre lorsque le bras de verrouillage est en position verrouillée et au moins une seconde partie de paroi, assimilable à l'unique paroi selon le premier mode de réalisation de l'invention, apte à se déformer élastiquement et destinée à être resserrée contre l'arbre pour le fixer axialement et en rotation par rapport au disque lors verrouillage du bras de verrouillage, et à être maintenue dans cette configuration resserrée par le bras de verrouillage lorsque celui-ci est en position verrouillée.

Quel que soit le mode de réalisation considéré, le passage destiné à recevoir l'arbre fait typiquement partie d'un évidement dans lequel se trouve également le bras de verrouillage.

Le composant horloger selon la présente invention présente de nombreux avantages par rapport à ceux de l'art antérieur. Il présente une structure lui permettant d'être fixé facilement et solidement sur un arbre. Il est conçu pour que le réglage de sa position relative par rapport à l'arbre soit le plus simple et le plus précis possible. Il permet également une fixation réversible.

Il apparaîtra clairement à l'homme du métier que la présente invention n'est en aucun cas limitée aux modes de réalisation présentés ci-dessus et illustrés dans les figures. Il est par exemple très bien envisageable de réaliser un composant horloger selon l'invention autre qu'un disque d'affichage, par exemple une roue dentée ou une came. Dans le cas où le composant horloger selon l'invention est un disque d'affichage ou une roue dentée son passage destiné à recevoir l'arbre est de préférence centré.

Dans des variantes, il est évident que la forme des organes, notamment la forme de la paroi 3 bordant le passage cylindrique 2 ou celle du bras de verrouillage 4 peuvent varier à l'infini pour autant que leurs fonctions soient assurées.

## Revendications

1. Composant horloger (1) choisi parmi une roue dentée, un disque d'affichage et une came, ledit composant horloger (1) comprenant un passage (2) destiné à recevoir un arbre (10) et étant **caractérisé en ce qu'**il comprend un élément de retenue (6) et un bras de verrouillage (4) apte à se déplacer entre une position de repos et une position verrouillée dans laquelle il coopère avec ledit élément de retenue (6), et **en ce que**, lors de son déplacement de sa position de repos vers sa position verrouillée, le bras de verrouillage (4) est destiné à serrer l'arbre (10) contre la paroi (3) dudit passage (2) de manière à le rendre solidaire dudit composant horloger (1) et, une fois dans sa position verrouillée, à le maintenir dans cet état.

2. Composant horloger (1) selon la revendication 1, **caractérisé en ce que** le passage (2) est cylindrique.

3. Composant horloger (1) selon la revendication 1 ou 2, **caractérisé en ce que** sa paroi (3) est configurée pour se déformer élastiquement dans un plan perpendiculaire à l'axe (A) du passage (2), et **en ce que** son bras de verrouillage (4) est configuré pour que, lors de son déplacement de sa position de repos vers sa position verrouillée, il resserre ledit passage (2) et, une fois dans sa position verrouillée, il le maintienne dans une configuration resserrée.

4. Composant horloger (1) selon l'une quelconque des revendications 1 à 3, **caractérisé en ce que**, lors de son passage de sa position de repos à sa position verrouillée, le bras de verrouillage (4) appuie sur une partie de la surface extérieure de ladite paroi (3).

5. Composant horloger (1) selon la revendication 4, **caractérisé en ce que** ladite partie de la surface extérieure de la paroi (3) comprend un renflement (8).

6. Composant horloger (1) selon la revendication 1 ou 2, **caractérisée en ce que**, lors de son déplacement de sa position de repos vers sa position verrouillée, le bras de verrouillage (4) est destiné à appuyer directement sur l'arbre (10) pour le serrer contre la paroi (3).

7. Ensemble horloger comprenant un composant horloger (1) selon l'une des revendications 1 à 6 et un arbre (10) traversant ledit passage (2), ledit composant (1) et ledit arbre (10) étant solidaires l'un de l'autre à la fois axialement et en rotation.

8. Ensemble selon la revendication 7 **caractérisé en ce que** ledit arbre est un canon (10) d'une roue dentée et ce que ledit composant horloger est un disque d'affichage (1).

9. Dispositif horloger (100) **caractérisé en ce qu'**il comprend un ensemble selon la revendication 7 ou 8 et au moins un autre composant horloger traversé par ledit arbre, le composant horloger (1) dudit ensemble horloger assurant le maintien axial dudit au moins un autre composant horloger sur l'arbre (10).

10. Procédé d'assemblage d'un composant horloger (1) selon l'une des revendications 1 à 6 avec un arbre (10) **caractérisé en ce qu'**il comprend les étapes suivantes :
a. se munir d'un composant horloger (1) selon l'une des revendications 1 à 6 et d'un arbre (10) ;
b. positionner l'arbre (10) et le composant horloger (1) de sorte que l'arbre (10) soit dans l'axe (A) du passage (2) ;
c. déplacer l'un de l'arbre (10) ou du composant horloger (1) le long dudit axe (A) jusqu'à ce que l'arbre (10) se trouve dans le passage (2) ;
d. déplacer le bras de verrouillage (4) du composant horloger (1) de sa position de repos vers sa position verrouillée.

11. Procédé d'assemblage selon la revendication 10, **caractérisé en ce qu'**il comprend une étape supplémentaire c' entre les étapes c et d consistant à régler la position relative de l'arbre (10) par rapport au composant horloger (1) par pivotement et/ou coulissage autour et/ou le long de l'axe (A) du passage (2).

12. Pièce d'horlogerie telle qu'une montre-bracelet ou une montre de poche **caractérisée en ce qu'**elle comprend un ensemble horloger selon la revendication 7 ou 8.

## Patentansprüche

1. Uhrenkomponente (1), die ausgewählt ist aus einem Zahnrad, einer Anzeigescheibe und einer Kurvenscheibe, wobei die Uhrenkomponente (1) einen Durchgang (2) umfasst, der dazu bestimmt ist, eine Welle (10) aufzunehmen, und **dadurch gekennzeichnet ist, dass** sie ein Rückhalteelement (6) und einen Verriegelungsarm (4) umfasst, der geeignet ist, sich zwischen einer Ruheposition und einer verriegelten Position zu verlagern, in der er mit dem Rückhalteelement (6) zusammenwirkt, und dadurch, dass der Verriegelungsarm (4) dazu bestimmt ist, bei seiner Verlagerung von seiner Ruheposition hin zu seiner verriegelten Position die Welle (10) derart gegen die Wand (3) des Durchgangs (2) zu klemmen, dass sie fest mit der Uhrenkomponente (1) verbunden wird, und sie, wenn er sich in seiner verriegelten Position befindet, in diesem Zustand zu halten.

2. Uhrenkomponente (1) nach Anspruch 1, **dadurch gekennzeichnet, dass** der Durchgang (2) zylindrisch ist.

3. Uhrenkomponente (1) nach Anspruch 1 oder 2, **dadurch gekennzeichnet, dass** ihre Wand (3) dazu ausgestaltet ist, sich elastisch in einer Ebene senkrecht zur Achse (A) des Durchgangs (2) zu verformen, und dadurch, dass ihr Verriegelungsarm (4) derart ausgestaltet ist, dass er bei seiner Verlagerung von seiner Ruheposition hin zu seiner verriegelten Position den Durchgang (2) verengt und, wenn er sich in seiner verriegelten Position befindet, ihn in einer verengten Ausgestaltung hält.

4. Uhrenkomponente (1) nach einem der Ansprüche 1 bis 3, **dadurch gekennzeichnet, dass** der Verriegelungsarm (4) bei seinem Übergang von seiner Ruheposition zu seiner verriegelten Position auf einem Teil der Außenfläche der Wand (3) aufliegt.

5. Uhrenkomponente (1) nach Anspruch 4, **dadurch gekennzeichnet, dass** die Außenfläche der Wand (3) eine Ausbauchung (8) umfasst.

6. Uhrenkomponente (1) nach Anspruch 1 oder 2, **dadurch gekennzeichnet, dass** der Verriegelungsarm (4) dazu bestimmt ist, bei seiner Verlagerung von seiner Ruheposition hin zu seiner verriegelten Position direkt auf der Welle (10) aufzuliegen, um sie gegen die Wand (3) zu klemmen.

7. Uhrenanordnung, die eine Uhrenkomponente (1) nach einem der Ansprüche 1 bis 6 und eine Welle (10) umfasst, die den Durchgang (2) durchquert, wobei die Komponente (1) und die Welle (10) sowohl axial als auch drehbar fest miteinander verbunden sind.

8. Anordnung nach Anspruch 7, **dadurch gekennzeichnet, dass** die Welle ein Rohr (10) eines Zahnrads ist, und dadurch, dass die Uhrenkomponente eine Anzeigescheibe (1) ist.

9. Uhrenvorrichtung (100), **dadurch gekennzeichnet, dass** sie eine Anordnung nach Anspruch 7 oder 8 und mindestens eine andere Uhrenkomponente umfasst, die von der Welle durchquert wird, wobei die Uhrenkomponente (1) der Uhrenanordnung den axialen Halt der mindestens einen anderen Uhrenkomponente an der Welle (10) sicherstellt.

10. Verfahren zum Zusammenbauen einer Uhrenkomponente (1) nach einem der Ansprüche 1 bis 6 mit einer Welle (10), **dadurch gekennzeichnet, dass** es die folgenden Schritte umfasst:
a. Bereitstellen einer Uhrenkomponente (1) nach einem der Ansprüche 1 bis 6 und einer Welle (10);
b. Positionieren der Welle (10) und der Uhrenkomponente (1), derart dass die Welle (10) sich in der Achse (A) des Durchgangs (2) befindet;
c. Verlagern eines der Welle (10) oder der Uhrenkomponente (1) entlang der Achse (A), bis die Welle (10) sich in dem Durchgang (2) befindet;
d. Verlagern des Verriegelungsarms (4) der Uhrenkomponente (1) von seiner Ruheposition hin zu seiner verriegelten Position.

11. Verfahren zum Zusammenbauen nach Anspruch 10, **dadurch gekennzeichnet, dass** es einen zusätzlichen Schritt c' zwischen den Schritten c und d umfasst, der darin besteht, die relative Position der Welle (10) in Bezug auf die Uhrenkomponente (1) durch Schwenken und/oder Gleiten um und/oder entlang der Achse (A) des Durchgangs (2) einzustellen.

12. Uhr, wie beispielsweise eine Armbanduhr oder eine Taschenuhr, **dadurch gekennzeichnet, dass** sie eine Uhrenanordnung nach Anspruch 7 oder 8 umfasst.

## Claims

1. Timepiece component (1) selected from a toothed wheel, a display disc and a cam, said timepiece component (1) comprising a passage (2) intended to receive an arbor (10), and being **characterised in that** it comprises a retaining element (6) and a locking arm (4) able to move between a rest position and a locked position in which it cooperates with said retaining element (6), and **in that**, during its movement from its rest position to its locked position, the locking arm (4) is intended to clamp the arbor (10) against the wall (3) of said passage (2) so as to fixedly attach it to said timepiece component (1) and, once in its locked position, to keep it in this state.

2. Timepiece component (1) as claimed in claim 1, **characterised in that** the passage (2) is cylindrical.

3. Timepiece component (1) as claimed in claim 1 or 2, **characterised in that** its wall (3) is configured to deform elastically in a plane perpendicular to the axis (A) of the passage (2), and **in that** its locking arm (4) is configured so that, during its movement from its rest position to its locked position, it narrows said passage (2) and, once in its locked position, it keeps it in a narrowed configuration.

4. Timepiece component (1) as claimed in any one of claims 1 to 3, **characterised in that**, during its passage from its rest position to its locked position, the locking arm (4) presses against a part of the outer surface of said wall (3).

5. Timepiece component (1) as claimed in claim 4, **characterised in that** said part of the outer surface of the wall (3) comprises a bulge (8).

6. Timepiece component (1) as claimed in claim 1 or 2, **characterised in that**, during its movement from its rest position to its locked position, the locking arm (4) is intended to press directly on the arbor (10) in order to clamp it against the wall (3).

7. Timepiece assembly comprising a timepiece component (1) as claimed in one of claims 1 to 6 and an arbor (10) passing through said passage (2), said component (1) and said arbor (10) being fixedly attached to each other both axially and in rotation.

8. Assembly as claimed in claim 7, **characterised in that** said arbor is a pipe (10) of a toothed wheel and **in that** said timepiece component is a display disc (1).

9. Timepiece device (100) **characterised in that** it comprises an assembly as claimed in claim 7 or 8 and at least one other timepiece component traversed by said arbor, the timepiece component (1) of said timepiece assembly ensuring that said at least one other timepiece component is held axially on said arbor (10).

10. Method of assembling a timepiece component (1) as claimed in one of claims 1 to 6 with an arbor (10), **characterised in that** it comprises the following steps:
a. procuring a timepiece component (1) as claimed in one of claims 1 to 6 and an arbor (10);
b. positioning the arbor (10) and the timepiece component (1) so that the arbor (10) is on the axis (A) of the passage (2);
c. moving one of the arbor (10) or the timepiece component (1) along said axis (A) until the arbor (10) is located in the passage (2);
d. moving the locking arm (4) of the timepiece component (1) from its rest position to its locked position.

11. Assembly method as claimed in claim 10, **characterised in that** it comprises an additional step c' between the steps c and d consisting of adjusting the relative position of the arbor (10) with respect to the timepiece component (1) by pivoting and/or sliding around and/or along the axis (A) of the passage (2).

12. Timepiece such as a wristwatch or pocket watch, **characterised in that** it comprises a timepiece assembly as claimed in claim 7 or 8.
